# EUROPÄISCHE PATENTSCHRIFT

(11) **EP 0 206 096 B1**
(45) Veröffentlichungstag und Bekanntmachung des Hinweises auf die Patenterteilung: **04.01.1989**
(21) Anmeldenummer: 86107898.8
(22) Anmeldetag: 10.06.1986
(51) Int. Cl.: B65B 55/02

(54) **Verfahren zur Abgrenzung steriler Räume gegen Austreten von toxischen Sterilisationsmitteln oder Eindringen von Mikroorganismen, vorzugsweise in Anwendung für Füllmaschinen, und Vorrichtung zur Durchführung des Verfahrens**
Method for safeguarding sterile spaces against either the escape of toxic sterilization agents or the penetration of microorganisms, especially when filling machines are used, and device for carrying out the method
Procédé pour délimiter des enceintes stériles contre la sortie des moyens de stérilisation toxiques ou l'entrée de micro-organismes, spécialement pour des machines de remplissage et dispositif pour la mise en oeuvre du procédé

(30) Priorität: 27.06.1985 DE 3522996
(43) Veröffentlichungstag der Anmeldung: 30.12.1986
(73) Patentinhaber: Kolbus GmbH & Co. KG, D-32369 Rahden (DE)
(72) Erfinder: Tolasch, Gerhard, Dr.-Ing., D-2057 Wentorf (DE)

(56) Entgegenhaltungen:
- FR-A- 2 302 919
- GB-A- 655 851

## Beschreibung

Die Erfindung bezieht sich auf ein Verfahren zur Abgrenzung steriler, mit toxischen Sterilisationsmitteln angereicherter Räume gegen Austreten von toxischen Sterilisationsmitteln oder Eindringen von Mikroorganismen, vorzugsweise in Anwendung für Füllmaschinen, mit einer Druckschleuse an Eingangs- und Ausgangsöffnungen eines mit sterilem Überdruck beaufschlagten Sterilisationsraumes und mit einer Absaugung an der Druckschleuse. Ferner bezieht sich die Erfindung auf eine Vorrichtung zur Durchführung des Verfahrens gemäß dem 1 Teil des Anspruchs 6.

Aus der GB-PS-655 851 ist eine Vorrichtung zum Eindosen von Nahrungsmitteln unter keimfreien Bedingungen bekannt, in der ein mit Dampf beaufschlagter Sterilisationsraum Verwendung findet, durch den die Dosenkörper sowie die Deckel hindurchgeführt werden, um die Bakterien unter Druck und Temperatur abzutöten. Der Sterilisationsraum ist als geschlossener Raum ausgestaltet mit an den Eingangs- und Ausgangsöffnungen angeordneten Druckschleusen, die je von einem Rotationskörper mit einer Reihe von Ausnehmungen zur Aufnahme der Dosenkörper und Deckel gebildet sind, wobei der Rotationskörper von einem Gehäuse dicht umschlossen wird.

Die Druckschleuse an der Ausgangsöffnung hat die Aufgabe beim Eintritt der Dosenkörper und Deckel in den Sterilisationsraum die mitgeführte Umgebungsluft zu entfernen, was durch Ausblasen mittels Hochdruckdampf sowohl der Ausnehmungen als auch der Dosenkörper selbst über Zu- und Ableitungen geschieht. Aufgabe der Druckschleuse an der Ausgangsseite des Sterilisationsraumes ist es, den Hochdruckdampf in den Ausnehmungen wieder zu beseitigen, bevor diese in den Raum zum Abfüllen und Verschließen der Dosen eintreten, was durch Absaugen über Leitungsanordnungen erfolgt.

Die Aufgabe der Erfindung besteht darin, ein Verfahren sowie eine Vorrichtung zur Abgrenzung steriler, mit toxischen Sterilisationsmitteln angereicherter Räume gegen Austreten von toxischen Sterilisationsmitteln oder Eindringen von Mikroorganismen der gattungsgemäßen Art zu schaffen, durch die ein Austreten von toxischen Sterilisationsmitteln oder ein Eindringen von Mikroorganismen sicher verhindert werden.

Die Aufgabe wird dadurch gelöst, daß beim Verfahren gemäß dem 1. Teil des Anspruchs 1 in den Druckschleusen durch Drosselquerschnitte unterschiedliche Druckbrereiche abgegrenzt werden und durch Druckausgleich gerichtete Luftströme ein Verschleppen toxischer Sterilisationsmittel oder Keime ausschließen. Die Aufgabe wird weiterhin durch die in Anspruch 6 angegebenen Merkmale aufweisende Vorrichtung gelöst. Vorteilhafte Weiterbildungen der Erfindung sind in den Unteranprüchen gekennzeichnet.

Die Erfindung wird nachfolgend anhand eines in der Zeichnung dargestellten Ausführungsbeispiels näher erläutert. Es zeigen:
Fig. 1 eine schematische Seitenansicht der Füllmaschine,
Fig. 2 einen Schnitt gemäß der Linie X - Y in Fig. 1.

Ein mit toxischen Sterilisationsmitteln angereicherter Sterilisierraum (13) einer Behälterfüllmaschine befindet sich zwischen einer Zufuhrstation (14) für die Behälter und einem Füllraum (16) mit seinen im einzelnen nicht dargestellten Füllelementen. Der Sterilisierraum (13) und der Füllraum (16) werden durch den oberen Trum einer Behälter-Transportkette (17) in obere (13a, 15a) und untere Bereiche (13b, 15b) getrennt. Bis auf Eingangs- und Ausgangsöffnungen ist der Sterilisierraum völlig abgedichtet.

Die in der Behälterzufuhrstation (14) der Transportkette (17) übergebenen Behälter gelangen durch eine Druckschleuse A in den ansonsten nach außen abgedichteten Sterilisierraum (13) und treten durch eine Druckschleuse B aus diesem Raum (13) wieder heraus. Über ein Sterilluftfilter (18) wird der Sterilisierraum (13) mit einem geringen sterilen Überdruck beaufschlagt, der oberhalb der Behälter-Transportkette (17) in dem Raum (13a) etwas höher gehalten ist als unterhalb der Kette (17) im Raum (13b).

Im Raum (13) erfolgt das Sterilisieren der Behälter, beispielsweise mit einer H₂0₂-Lösung über eine Ultraschallsprudelzerstäubungseinrichtung (19) in Verbindung mit Corona-Entladung und elektrostatischer Abscheidung sowie anschließendem Trockenblasen mit steriler Warmluft gemäß der beiden Patentanmeldungen DE-A-3 440 014 (veröffentlicht am 7.5.1986) und DE-A-3 414 268 (veröffenlicht am 24.10.1985) derselben Anmelderin.

Die im Raum (13) sterilisierten Behälter gelangen dann über die Druckschleuse B in den Füllraum (16), der nicht völlig dicht ist, und in dem oberhalb der Transportkette (17) in dem Teil (15a) wiederum ein gegenüber dem Teil (15b) unterhalb der Kette (17) etwas höherer steriler Überdruck herrscht.

Erfindungsgemäß besteht die Druckschleuse A aus einer Absaugung (2) mit Strömungswegen (1, 3) und aus einer Absaugung (5) mit Strömungswegen (4, 6). Ebenso besitzt die austrittsseitige Druckschleuse B Absaugungen (8, 11) mit jeweils zugeordneten Strömungswegen (7, und 10, 12). In den Schleusen A und B werden durch Drosselquerschnitte zwei unterschiedliche Druckbereiche abgegrenzt, so daß durch relative Druckunterschiede eine Mischung des unteren und oberen Schleusensaugstroms verhindert wird.

Im Hinblick auf gute Dichtheit und konstante Druckwerte bilden die mit der Behälter-Transportkette (17) durchlaufenden Behälter die eine und die der Behälterkontur entsprechend geformten Rinnen (20) die andere Dichtungskomponente, wobei die Schleusenlängen so bemessen sind, daß sich stets mehrere Behälter in Laufrichtung gesehen in der Dichtzone befinden.

Die hierdurch entstehenden Drosselwege werden in zwei unabhängige Drosselteilwege getrennt, wobei zwischen den Drosselteilwegen der niedrigste Druck, vorzugsweise Unterdruck, angeschlossen ist.

Der etwas geringere Überdruck unterhalb der Becherkette, sowohl im Sterilisierraum (13) als auch im Füllraum (16), bewirkt stets eine durch die Spalten in der Behälter-Transportkette (17) nach unten gerichtete Strömung, die es zuverlässig verhindert, daß eventuell außen am Behälter anhaftende Keime in den Behälter bzw. in das Produkt gelangen können.

Die Druckschleusen A und B nach der Erfindung verhindern den direkten Luftstrom in Bewegungsrichtung der Transportkette (17), so daß mit Schadstoffen angereicherte Luft aus den der Schleusen benachbarten Räume abgesaugt wird.

Das Eindringen von Mikroorganismen und ein Ausschleppen des H 0 -Nebels in die Füllzone (16) ist somit ausgeschlossen. Folglich besteht keine Notwendigkeit, den Raum (16) völlig dicht zu halten, weil, bedingt durch den hier herrschenden Überdruck, nur Sterilluft und kein H₂0₂ nach außen treten kann. Beim Abfüllen können somit keine H₂0₂-Reste in den Behälter und in das Produkt gelangen. Der etwas höhere sterile Überdruck in dieser Zone oberhalb der Transportkette (17) wird durch entsprechende Querschnitte der Sterilluftzuleitungen und Absaugungen erreicht.

Von außerhalb können keinerlei Verunreinigungen in die Räume (13,16) gelangen, da das gesamte System sich immer unter leichtem Überdruck befindet.

Letztlich ist vorgesehen, daß der mit niedrigstem Druck austretende Luftstrom nach Ausscheiden toxischer Stoffe in den Saugstutzen der druckerzeugenden Aggregate zurückgeführt wird.

## Patentansprüche

1. Verfahren zur Abgrenzung steriler, mit toxischen Sterilisationsmitteln angereicherter Räume gegen Austreten von toxischen Sterilisationsmitteln oder Eindringen von Mikroorganismen, vorzugsweise in Anwendung für Füllmaschinen, mit einer Druckschleuse (A, B) an Eingangs- und Ausgangsöffnungen eines mit sterilem Überdruck beaufschlagten Sterilisationsraumes (13) und mit einer Absaugung (2, 5, 8, 11) an der Druckschleuse (A, B), dadurch gekennzeichnet, daß in den Druckschleusen (A, B) durch Drosselquerschnitte unterschiedliche Druckbereiche abgegrenzt werden und durch Druckausgleich gerichtete Luitströme ein Verschleppen toxischer Sterilisationsmittel oder Keime ausschließen.

2. Verfahren nach Anspruch 1, dadurch gekennzeichnet, dan Drosselwege durch Anschluß an eine Unterdruckquelle in Drosselteilwege unterteilt sind und gerichtete Luftströme das Eindringen toxischer Sterilisationsmittel in angeschlossene Räume ausschließen.

3. Verfahren nach Anspruch 1 und 2, dadurch gekennzeichnet, daß gerichtete Luftströme in Drosselteilwegen das Eindringen von Keimen aus dem umgebenden Luftraum in einen angeschlossenen sterilen Raum ausschließen und durch gezielte Abscheidung toxischer Sterilisationsmittel in geringer Dichte auf der Innenseite der eingeführten kontaminierten Behälter die Sterilität im abgegrenzten Raum aufrechterhalten wird.

4. Verfahren nach Anspruch 1 bis 3, dadurch gekennzeichnet, daß nur der mit toxischen Sterilisationsmitteln angereicherte Raum bis auf Eingangs- und Ausgangsöffnungen abgedichtet wird und die Sterilität anschließender nicht vollständig dichter Räume durch gerichtete Strömung steriler Luft von innen nach außen aufrechterhalten wird.

5. Verfahren nach Anspruch 1 bis 4, dadurch gekennzeichnet, daß durch geringfügig höheren Druck an der sterilen Behälterinnenseite ein gerichteter Luftstrom zur nicht sterilen Behälteraußenseite eine Kontaminierung der Behälterinnenseite ausschließt.

6. Vorrichtung zur Durchführung des Verfahrens nach Anspruch 1 mit einem mit toxischen Sterilisationsmitteln angereicherten Raum (13), mit Druckschleusen (A, B) an Eingangs- und Ausgangsöffnungen, mit Druckmitteln zum Beaufschlagen des Raumes mit sterilem Überdruck und mit Saugmitteln zum Erzeugen eines Unterdrucks an der Druckschleuse, dadurch gekennzeichnet, daß die Druckschleusen (A und B) eine Schleusenkammer aufweisen, durch die eine Behälter aufnehmende Transportkette (17) hindurchführbar ist, und daß Drosselwege (1, 3, 7, 9) oberhalb der Transportkette und Drosselwege (4, 6, 10, 12) unterhalb der Transportkette gebildet sind.

7. Vorrichtung nach Anspruch 6, dadurch gekennzeichnet, daß Drosselwege durch ein- und auslaufende Behälter gegenüber der Behälterkontur passend geformten Rinnen (20) gebildet sind.

8. Vorrichtung nach Anspruch 6 und 7, dadurch gekennzeichnet, daß Drosselwege durch Druckanschlüsse (2, 5, 8, 11) in zwei voneinander unabhängige Drosselteilwege (1,4 und 3, 6; 7, 10 und 9, 12) getrennt sind.

9. Vorrichtung nach Anspruch 6 bis 8, dadurch gekennzeichnet, daß zwischen den Drosselteilwegen (1,4 und 3, 6; 7, 10 und 9, 12) ein Druck, vorzugsweise Unterdruck anschließbar ist, der gegenüber den anderen Druckbereichen geringer ist.

10. Vorrichtung nach Anspruch 6 bis 9, dadurch gekennzeichnet, daß Drosselwege zwischen Innen- und Außenflächen der Behälter durch diese aufnehmende Transportmittel gebildet sind.

11. Vorrichtung nach Anspruch 6 bis 10, dadurch gekennzeichnet, daß der zwischen den Drosselteilwegen (1,4 und 3, 6; 7,10 und 9,12) austretende Luftstrom nach Ausscheiden toxischer Stoffe in Saugstutzen der druckerzeugenden Aggregate zurückführbar ist.

## Claims

1. Method for safeguarding sterile spaces, enriched with toxic sterilization agents, against escape of toxic sterilization agents or penetration of microorganisms, preferably for use in filling machines, having a pressure lock (A, B) at inlet and outlet openings of a sterilization space (13) subjected to sterile overpressure, and having a suction removal facility (2, 5, 8, 11) at the pressure lock (A, B), characterized in that different pressure zones are delimited in the pressure locks (A, B) by constricted cross- sections, and air-streams, directed by pressure equalization, exclude carryover of toxic sterilization agents or germs.

2. Method according to Claim 1, characterized in that constricted paths are divided into constricted part-paths by connection to a vacuum source, and directed air-streams exclude the penetration of toxic sterilization agents into adjoining spaces.

3. Method according to Claims 1 and 2, characterized in that directed air-streams in constricted part-paths exclude the penetration of germs from the surrounding air-space into an adjoining sterile space and sterility is maintained in the delimited space by controlled deposition of toxic sterilization agents in low density on the inside of the contaminated containers introduced.

4. Method according to Claims 1 to 3, characterized in that only the space enriched with toxic sterilization agents is sealed except for inlet and outlet openings and the sterility of adjoining, not completely sealed spaces is maintained by directed flow of sterile air from the inside to the outside.

5. Method according to Claims 1 to 4, characterized in that, by virtue of slightly higher pressure at the sterile inner side of the containers, a directed airs tream towards the non-sterile outer side of the containers excludes contamination of the inner side of the containers.

6. Device for carrying out the method according to Claim 1, having a space (13) enriched with toxic sterilization agents, having pressure locks (A, B) at inlet and outlet openings, having pressure means for subjecting the space to sterile overpressure and having suction means for generating a vacuum at the pressure lock, characterized in that the pressure locks (A and B) have a lock chamber through which a conveyor chain (17) which receives containers can be guided, and in that constricted paths (1, 3, 7, 9) are formed above the conveyor chain and constricted paths (4, 6, 10, 12) are formed below the conveyor chain.

7. Device according to Claim 6, characterized in that constricted paths are formed by entering and exiting containers opposite grooves (20) shaped to match the container contour.

8. Device according to Claims 6 and 7, characterized in that constricted paths are divided by pressure connections (2, 5, 8, 11) into two mutually independent constricted part-paths (1,4 and 3, 6; 7,10 and 9, 12).

9. Device according to Claims 6 to 8, characterized in that a pressure, preferably a vacuum, can be connected between the constricted part-paths (1,4 and 3, 6; 7, 10 and 9, 12), which pressure is lower compared to the other pressure zones.

10. Device according to Claims 6 to 9, characterized in that constricted paths are formed between the inner and outer surfaces of the containers by conveyor means receiving the latter.

11. Device according to Claims 6 to 10, characterized in that, after the elimination of toxic substances, the air-stream exiting between the constricted part-paths (1, 4 and 3, 6; 7,10 and 9, 12) can be passed back into suction branches of the pressure-generating units.

## Revendications

1. Procédé pour protéger des enceintes stériles contenant une atmosphère enrichie en agents de stérilisation toxiques, contre la sortie d'agents de stérilisations toxiques ou l'entrée de microorganismes, de préférence pour l'utilisation sur des machines de remplissage, comprenant un sas sous pression (A, B) qui est raccordé aux orifices d'entrée et de sortie d'une enceinte de stérilisation (13) soumise à une surpression stérile, et une aspiration (2, 5, 8, 11) sur le sas sous pression (A, B), caractérisé en ce que différentes zones de pression sont délimitées dans les sas sous pression (A, B) par des sections d'étranglement et que des flux d'air orientés par équilibrage de pression excluent un entraînement d'agents de stérilisation toxiques ou de germes.

2. Procédé selon revendication 1, caractérisé en ce que des parcours d'étranglement sont subdivisés en parcours partiels d'étranglement, par raccordement à une source de dépression, et que des flux d'air orientés exluent l'entrée d'agents de stérilisation toxiques dans les enceintes raccordées. urpressio 11) sur le en ce qu .n+ délnlimit

3. Procédé selon revendication 1 ou 2, caractérisé en ce que des flux d'air orientés existant dans des parcours partiels d'étranglement excluent l'entrée dans une enceinte stérile raccordée, de germes provenant de l'air ambiant et que la stérilité dans l'enceinte protégée est maintenue par un dépôt orienté d'agents de stérilisation toxiques, en faible densité, sur le côté interne des récipients contaminés introduits.

4. Procédé selon revendication 1 à 3, caractérisé en ce que seule l'enceinte dont l'atmosphère est enrichie en agents de stérilisation toxiques est fermée de façon étanche, excepté aux orifices d'entrée et de sortie, et que la stérilité d'enceintes connexes non complètement étanches est maintenue par un flux orienté d'air stérile, allant de l'intérieur vers l'extérieur.

5. Procédé selon revendication 1 à 4, caractérisé en ce qu'un flux d'air orienté vers le côté externe non stérile des récipients, produit par une pression légèrement plus élevée sur le côté interne stérile des récipients, exclut une contamination du côté interne stérile des récipients.

6. Dispositif pour la mise en oeuvre du procédé selon revendication 1, comprenant une enceinte (13) dont l'atmopshère est enrichie en agents de stérilisation toxiques, des sas sous pression (A, B) sur les orifices d'entrée et de sortie, des moyens de pression pour soumettre l'enceinte à une surpression stérile et des moyens d'aspiration pour produire une dépression sur le sas sous pression, caractérisé en ce que les sas sous pression (A et B) présentent une chambre à sas, à travers laquelle une chaîne de transport (17) recevant des récipients est susceptible de passer et en ce que des parcours d'étranglement (1, 3, 7, 9) sont réalisés au-dessus de la chaîne de transport et des parcours d'étranglement (4, 6, 10, 12) sont réalisés au-dessous de la chaîne de transport.

7. Dispositif selon revendication 6, caractérisé en ce que les parcours d'étranglement sont réalisés par des récipientsentrants et sortants, par rapport à des gouttières (20) formées de manière à correspondre au contour des récipients.

8. Dispositif selon revendication 6 et 7, caractérisé en ce que des parcours d'étranglement sont séparés en deux parcours partiels d'étranglement (1,4 et 3, 6; 7. 10 et 9,12) indépendants les uns des autres, au moyen de raccordements de pression (2, 5, 8, 11).

9. Dispositif selon revendication 6 à 8, caractérisé en ce qu' entre les parcours partiels d'étranglement (1,4 et 3, 6; 7,10 et 9,12) peut être établie une pression, de préférence une dépression, qui est plus faible que dans les autres zones de pression.

10. Dispositif selon revendication 6 à 9, caractérisé en ce que les parcours d'étranglement sont réalisés entre les surfaces internes et externes des récipients, par des moyens de transport recevant ces derniers.

11. Dispositif selon revendication 6 à 10, caractérisé en ce que le flux d'air sortant entre les parcours partiels d'étranglement (1, 4 et 3, 6; 7,10 et 9, 12) est susceptible d'être ramené, après séparation des substances toxiques, dans les tubulures d'aspiration des groupes générateurs de pression.
